# EUROPÄISCHE PATENTSCHRIFT

(11) **EP 0 250 774 B1**
(45) Veröffentlichungstag und Bekanntmachung des Hinweises auf die Patenterteilung: **17.05.1989**
(21) Anmeldenummer: 87106382.2
(22) Anmeldetag: 30.04.1987
(51) Int. Cl.: B65H 5/30, B65H 39/075

(54) **Vorrichtung zur Aufnahme und Weiterführung von Falzprodukten**
Device for receiving and conveying folded products
Dispositif pour recevoir et convoyer des produits pliés

(30) Priorität: 28.06.1986 DE 3621832
(43) Veröffentlichungstag der Anmeldung: 07.01.1988
(73) Patentinhaber: M.A.N.-ROLAND Druckmaschinen Aktiengesellschaft, 63012 Offenbach (DE)
(72) Erfinder: Köbler, Ingo, D-8901 Anhausen (DE); Petersen, Godber, D-8900 Augsburg (DE)

(56) Entgegenhaltungen:
- DE-C- 278 133

## Beschreibung

"Die Erfindung betrifft eine Vorrichtung zur Aufnahme und Weiterführung von Falzprodukten mit unter ihre Falzrücken greifende an Trag- und Führungseinrichtungen angeordneten Mitteln.

Es ist allgemein bekannt, daß häufig in aktuelle Druck- bzw. Falzprodukte, beispielsweise in Form von Zeitungen, Beilagen, beispielsweise in Form von Prospekten eingefügt werden müssen. Hierfür ist es unter anderem allgemein bekannt, auf Speichertrommeln aufgewickelte Falzprodukte abzurollen und mit Öffnungstrommeln oder durch Einsteckvorrichtungen wieder zu öffnen, um die Beilagen einfügen zu können. Neben dem erforderlichen Platz- und Geräteaufwand sowie dem umständlichen Handling ist für das Öffnen der Falzprodukte auch ein sogenannter Überfalz erforderlich, der einen erhöhten Papierverbrauch bedingt. Des weiteren ist es aus der DE-OS 34 27 559 und aus der DE-OS 34 27 558 bekannt, Falzprodukte mittels unter ihren Falzrücken greifende Stäbe, die an Trag- und Führungseinrichtungen positioniert und entlang dieser geführt werden können, aufzunehmen und durch Ubereinanderführung von Falzprodukten diese im gespreizten Zustand ineinander zu legen. Eine raumsparende Speicherung ist jedoch nicht möglich.

Aufgabe der Erfindung ist es, eine Vorrichtung zu schaffen, die die Übernahme und Führung von Bogen- bzw. Falzprodukten in der Weise anbietet, daß Beilagen oder andere Falzprodukte in diese einführbar sind und die Speicherung auf reduziertem Raum erfolgen kann, ohne daß die Vorrichtung verlassen werden muß, wobei für das Öffnen der Falzprodukte kein Überfalz und keine zusätzlichen Geräte benötigt werden sollen.

Diese Aufgabe wird durch die Anwendung der Merkmale des kennzeichnenden Teils des Patentanspruches 1 gelöst. Weiterbildungen ergeben sich aus den Unteransprüchen, der Beschreibung und den Zeichnungen. In diesen zeigen schematisch:
Fig. 1 - 7 eine erste Ausführungsform von Träger bildenden Segmenten zur Aufnahme von Falzprodukten mit einer Möglichkeit, diese zusammenzuführen bzw. Einlagen einzufügen,
Fig. 8 - 11 eine zweite Ausführungsform von Segmenten,
Fig. 12 -15 eine dritte Ausführungsform der Segmente,
Fig. 16 und 17 eine vierte Ausführungsform,
Fig. 18 eine Speicher- und Einführ- bzw. Mischstation,
Fig. 19 und 20 eine Draufsicht auf die Segmente gemäß Fig. 16 und 17,
Fig. 21 bis 24 perspektifische Darstellungen der Ausführungsformen gemäß Fig. 1, 12, 8 und 16,
Fig. 25 eine schematische Darstellung einer fünften Ausführungform der Segmente und
Fig. 26 und 27 zwei weitere mehr zieharmonikaartige Ausführungen.

Bei den Ausführungsbeispielen der Fig. 1 bis 24 werden vorzugsweise elastische dünne Bleche 1, beispielsweise aus gehärtetem Stahl, verwendet, die etwa zick-zackförmig miteinander verbunden sind. An den oberen und unteren Berührungsstellen 2, 3 kann die Verbindung beispielsweise durch Punktschweißung hergestellt werden. Die erfindungsgemäßen Segmente in Form der dargestellten Bleche 1 können jedoch auch aus Kunststoff, Pappe oder anderen elastischen Materialien mit ausreichender Stabilität hergestellt und in geeigneter Weise miteinander verbunden werden. Es ist auch möglich, an den oberen und unteren Berührungsstellen Gelenkverbindungen, beispielsweise in Form von allgemein bekannten Klavierbändern oder ähnlichen einfachen Gelenken vorzusehen, um die etwa zick-zackförmige Struktur auseinander- und zusammenschieben- bzw. ziehen zu können. Bei der Verwendung von Gelenken ist es nicht unbedingt erforderlich, daß die Segmente selbst elastisch sind.

Dadurch können die die Träger bildenden etwa zick-zackförmigen Strukturen aus den Segmenten, in Form von Blechen 1, in Richtung der Pfeile 4 und 5 (Fig. 3) auseinander- und zusammengeschoben bzw. gezogen werden.

Es versteht sich, daß die Blechsegmente 1 sich beliebig oft aneinanderreihen lassen, um ausreichend lange endliche oder unendliche Träger-Systeme zu bilden. Wie bereits die Fig. 1 bis 3 erkennen lassen, sind die einzelnen Blechsegmente 1 so geformt, daß die Papierbögen bzw. die Falzprodukte 6, 7 in geöffnetem oder geschlossenem Zustand hängend getragen werden können. Wird die Struktur bzw. der Träger auseinandergezogen, öffnen sich die Falzprodukte an vorbestimmten Stellen und beim Zusammenschieben, beispielsweise zur kompakten Speicherung schließen sie sich. Desweiteren sind die Blechsegmente 1 so geformt, daß sie sich in geöffneter, d. h. daß in auseinandergezogener Form auf Trag- und Führungseinrichtungen, hier in Form von Schienen 8, 9 bewegen lassen und im geschlossenen Zustand in einer Kassette 10 abspeicherbar sind.

Ab einer gewissen Länge der Struktur bzw. der Trägeranordnung ist es vorteilhaft, entsprechende Transportvorrichtungen einzusetzen. Diese können beispielsweise in Form von Takt- bzw. Transportbändern ausgebildet sein. Eine besonders geeignete Transportvorrichtung ist in der EP-A1 0 250 771 mit gleichem Altersrang ausführlich dargestellt und beschrieben.

Die Fig. 1 und 2 zeigen eine etwa U-förmige Gestalt der Segmente 1. An den nicht näher bezeichneten Schenkeln der Segmente 1 greifen beispielsweise in Ausnehmungen seitlich angeordnete Schienen 8, 9 ein, entlang denen die Strukuren bzw. Träger aus zick-zackförmigen Segmenten 1 bewegbar sind. Bei der Verwendung von zwei übereinander angeordneten Zick-Zackreihen gemäß den Fig. 2, 4, 5 und 6 können von den oberen, jeweils mit einem Apostroph gekennzeichneten Zick-Zack-Strukturen Falzprodukte 6 auf bzw. in Falzprodukte 7 in den unteren Segmenten 1 eingelegt, bzw. über diese gelegt werden. Hierfür erfolgt zunächst bei festgehaltenem Falzprodukt 6 ein Verkanten bzw. Absenken auf der linken Seite (Fig. 2) und anschließend ein Verschieben (Fig. 4), so daß das obere Falzprodukt 6 zunächst von dem linken und dann von dem rechten Schenkel herunterrutscht und sich auf das darunterliegende Falzprodukt 7 auflegt oder in dieses hineinfällt. Fig. 3 und 7 zeigen diesen Vorgang in schematischer Ansicht.

Fig. 18 zeigt die zick-zackförmige Trägerstruktur in der Gesamtheit, nämlich in zusammengeschobener Form in einem Leerspeicherbereich 11, der eine Kassette 10 umfassen kann (Fig. 16). Aus dem Leerspeicherbereich 11 werden die zick-zackförmigen Segmente 1, auf Schienen 8, 9, 35, 36) geführt, heraus- und auseinandergezogen, um einen Entlade-, Belade- oder Mischbereich 12 zu bilden, wonach die beladenen Segmente 1, d. h. mit Druckexemplaren und mit entsprechenden Beilagen versehen, zusammengeschoben in einem Vollspeicher 13, der ebenfalls wieder eine Kassette 10 umfassen kann, platzsparend abgespeichert. Zunächst könnten auch von oben im Misch- bzw. Beladebereich 12 Produkte 14 in gespreizter Form in die Segmente beispielsweise mit einer Vorrichtung gemäß DE-PS 34 27 558 eingefügt werden, wonach Beilagen 15 von einem weiteren System zugefügt werden könnten und wonach die Abspeicherung bei 13 erfolgt.

Die Fig. 8 bis 11 zeigen eine weitere Ausbildungsform der erfindungsgemäßen Segmente, vorzugsweise aus elastischen Blechen 22, die vorzugsweise zur leichteren Handhabung auf Schienen 17, 18 führbar sind und die in eine Kassette 16 eingeschoben oder aus einer solchen entnommen werden können. Die ebenfalls wieder in der beschriebenen Weise zick-zackförmigen miteinander verbundenen Bleche 22 weisen im oberen Bereich Ausnehmungen auf, in die zur Entnahme der in diesen befindlichen Falzprodukte 19, Greifer 20 eingreifen können. Mit Hilfe der Greifer 20 können die Falzprodukte 19 in eine etwa daneben-, jedoch vorzugsweise tiefergesetzten Zick-Zack-Struktur aus den Segmenten 23 durch Anheben, Querverschieben und Absenkung übergeben werden, wie die schematische Seitendarstellung gemäß Fig. 11 erkennen läßt, so daß wiederum z. B. aktuelle Produkte, wie Zeitungen und Beilagen ineinander führbar sind. Während Fig. 8 die zick-zackförmige Träger-Struktur aus den Segmenten 22 im Speicherbereich, d. h. in der Kassette 6 zeigt, läßt Fig. 9 die Struktur im Lade-, Entlade- bzw. Mischbereich 12 (vgl. Fig. 18) erkennen, von wo aus die Übergabe in die andere zick-zackförmige Träger-Struktur 23 auf oder in die Falzprodukte 21 etwa durch eine Parallelverschiebung erfolgen kann.

Die Fig. 12 bis 15 zeigen eine dritte Ausführungsform der erfindungsgemäßen Segmente wiederum U-förmig zur Bildung einer zick-zackförmigen Träger- Struktur, die in Fig. 12 in der Kassette 10 in zusammengeschobener Form gespeichert ist. Hier zeigen die Segmente 29 an den oberen Enden ihrer Schenkel 27, 28 nach innen gerichtete Nasen 24 und 25, die unter den Falz bzw. den Falzrücken der Falzprodukte 26 greifen. Die Schenkel 27, 28 sind auf seitlich in unterschiedlichem Abstand zueinander verlaufenden Schienen 30 und 31 geführt, wodurch eine Auslenkung erfolgt, und zwar über dem bogenförmigen Bereich 32, so daß unter Spreizung durch Drehung der Nasen 24 und 25 die Falzprodukte 26 freikommen und nach unten fallen können, um in eine andere nicht gezeigte Struktur bzw. auf eine entsprechende Auslage zu gelangen. Eine Spreizung ist auch durch seitliches Herausdrehen der Segmente möglich.

Die Fig. 16 bis 20 zeigen geteilte Formen, bei denen die Segmente 33, 34 jeweils beidseitig der zuführenden Falzprodukte 14 auf Schienen 35, 36 angeordnet sind. Wiederum aus einer Kassette 10 kommend können die geteilten Segmente 33, 34 in einem Entlade-, Belade- bzw. Mischbereich 12 auseinandergezogen werden, um zwischen diesen gehaltenen Falzprodukte freizugeben, so daß diese nach unten auf weitere Falzprodukte z. B. 15 (Fig. 18) fallen können. Für diese Ausbildungsform ist die in Fig. 20 gezeigte Führung der Schienen 35, 36 in unterschiedlichem Abstand erforderlich. Wenn der Abstand der Schienen 33, 34 vergrößert wird, so kann die zuvor geschriebene Freigabe der Falzexemplare 14 erfolgen. Fig. 19 zeigt schematisch die Form zweier zick-zackförmig miteinander verbundenen Segmente 39, 40 in auseinandergezogenem Zustand und von oben. Hier ist erkennbar, daß im oberen Bereich, jeweils zwischen 2 Segmenten ein V-förmige vorzugsweise elastische Halterung mit ihren beiden Zungen 37, 38 jeweils an je einem der Segmente 39, 40 befestigt ist, so daß beim Auseinanderziehen der Segmente 39, 40 sich die Zungen 37, 38 ebenfalls spreizen, und somit auch eine Spreizung der auf den V-förmigen Halterungen bzw. Zungen 37, 38 liegenden Falzprodukte z. B. 14 erfolgt. Wird die zick-zackförmige Träger-Struktur zusammengeschoben, so schließen sich auch die vorzugsweise aus dem gleichen Material, d. h. aus dünnem elastischem Blech bestehende Zungen 37, 38, die unterhalb der Falzrücken der Falzprodukte eingreifen. Beim Auseinanderführen der Schienen 35, 36 fallen diese in die in Fig. 17, 18 angedeuteten unteren zick-zackförmigen Träger-Strukturen bzw. auf oder in die dort befindlichen Falzprodukte 15.

Die Fig. 21 bis 24 zeigen die erfindungsgemäßen zick-zackförmigen miteinander verbundenen Segmente in Form von elastischen Blechen in perspektivischer Darstellung. Fig. 21 zeigt dabei das Segment gemäß Fig. 1, Fig. 22 das Segment gemäß Fig. 12, Fig. 23 das Segment gemäß Fig. 8 und Fig. 24 das Segment gemäß Fig. 16 und 18.

Wie bereits eingangs erwähnt wurde, ist es zwar zweckmäßig, als Segmente elastische miteinander verschweißte Bleche zu verwenden, jedoch ist auch eine Ausführungsform gemäß Fig. 25 möglich, bei der die Segmente 44 aus elastischen z. B. Stahlstäben oder Drähten bestehen, die an den Stellen 45 und 46 miteinander verbunden, beispielsweise verschweißt sind und in einer H-förmigen Führung 47 gehalten und geführt werden.

Desgleichen zeigt die Fig. 26 jeweils auf einer Seite eine Struktur, die fortlaufend aus einem endlosen elastischen Draht 48 zu Schlaufen geformt wurde und die Führungs- und Tragschiene 49 umschließt. Ein eventueller Antrieb 50 kann oberhalb der Schiene 49 eingreifen, während die vorstehenden Tragbereiche 51 bis 54 die Exemplare 55 aufnehmen und beim Auseinanderziehen diese öffnen. Im Blech 56 erfolgt der endlose Übergang von Schlaufe zu Schlaufe.

Bei einfachen, d. h. nicht so komplexen Ausführungsformen können die zick-zackförmigen Träger-Strukturen von Hand aus einer Kassette in einem Belade-, Entlade- und Mischbereich geschoben bzw. gezogen werden, wonach ebenfalls ein manuelles Einschieben in einen Speicher erfolgen kann. Jedoch ist es zweckmäßig, bei größeren Systemen hierfür automatische Transportsysteme zu verwenden, wie sie in der gleichaltrigen EP-A1 0 250 771 gezeigt und beschrieben ist.

Letztlich zeigen die Fig. 27, 28 Varianten, bei denen die Segmente 56, 59 parallel verlaufen. Zwischen diesen sind V-förmige Tragnasen 58, 62 angeordnet, die unter die Falzrücken greifen und beim Auseinanderziehen der Strukturen die Falzprodukte spreizen. Gemäß Fig. 27 sind jeweils zwei Segmente 56 durch eine elastische Feder 57 verbunden, die z. B. an einer Seite einen nicht gezeigten Schlitz aufweisen können, in die ein an Segmente befestigter Stift eingreift. Fig. 28 zeigt elastische V-förmige Verbindungen 60, 61, durch die die Segmente 59 auseinander- und zusammenschiebbar sind. Letztere könnte ebenfalls durch ein Gelenk ersetzt werden.

In vorteilhafter Weiterbildung können die Segmente einzeln und/oder gruppenweise codiert werden. Es kommen hierfür z.B. Ausstanzungen, optisch oder magnetische lesbare Kennzeichnungen in Frage.

## Patentansprüche

1. Vorrichtung zur Aufnahme und Weiterführung von Falzprodukten mit unter ihre Falzrücken greifende an Trag- und Führungseinrichtungen angeordneten Mitteln, gekennzeichnet durch mindestens einen auseinander- und zusammenschieb-oder ziehbaren, an den Trag- und Führungseinrichtungen (8, 9) geführten Träger, der, etwa eine Zick-Zack- oder zieharmonikaartige Form bildende Segmente (1, 33, 34) umfaßt, die an oberen und unteren Berührungsstellen (2, 3) gelenkartig miteinander verbunden oder selbst elastisch sind, so daß die Satteldach- oder V-förmig auf oder zwischen zwei Segmenten (1, 33, 34) hängenden oder liegenden Falzprodukte (6, 14) beim Spreizen der Segmente (1, 33, 34) ebenfalls gespreizt werden.

2. Vorrichtung nach Anspruch 1, dadurch gekennzeichnet, daß zwei Träger übereinander angeordnet sind und im gespreizten Zustand der Segmente (1) durch seitliches Verkanten oder Auslenken der Segmente (1) des oberen Trägers Falzprodukte (6) von dem oberen auf den unteren Träger übergebbar sind.

3. Vorrichtung nach Anspruch 1, dadurch gekennzeichnet, daß zwei Träger nebeneinander angeordnet sind und im gespreizten Zustand der Segmente (22) mittels Greifer (20) Falzprodukte (19) von einem auf den anderen Träger übergebbar sind.

4. Vorrichtung nach Anspruch 1, dadurch gekennzeichnet, daß die Trag- und Führungseinrichtungen (35, 36) in Transportrichtung verlaufende beiderseits der Falzprodukte (14) angeordnete Schienen (35, 36) umfassen, deren Abstand im Bereich der Ubergabestelle (12) so vergrößert ist, daß die Falzprodukte (14) zwischen seitlich angeordneten Segmenten (39, 40) hindurchfallen.

5. Vorrichtung nach Anspruch 1, dadurch gekennzeichnet, daß die Segmente (1) U-förmig ausgebildet sind, und daß durch deren wechselseitiges Kippen und Verschieben die auf den Schenkeln hängenden Falzprodukte zwischen diesen hindurchfallen.

6. Vorrichtung nach Anspruch 1, dadurch gekennzeichnet, daß die U-förmig ausgebildeten Segmente (29) an ihren Schenkeln (27, 28) unter den Falzrücken eingreifende Nasen (24, 25) aufweisen und ihre Schenkel (27, 28) seitlich auslenkbar oder herausdrehbar sind und die Falzprodukte (26) bei der Führung der Segmente (29) über einen bogenförmigen Bereich (32) beim seitlichen Auslenken der Schenkel (27, 28) freigebbar und spreizbar sind.

7. Vorrichtung nach einem der Ansprüche 5 oder 6, dadurch gekennzeichnet, daß an den Schenkeln der U-förmigen Segmente (1) Führungsschienen (8, 9) eingreifen.

8. Vorrichtung nach Anspruch 1 oder 2, dadurch gekennzeichnet, daß die Segmente (22) im mittleren Bereich Ausnehmungen aufweisen, in die Greifer (20) zur Entnahme der Falzprodukte (19) eingreifen.

9. Vorrichtung nach Anspruch 1 und 4, dadurch gekennzeichnet, daß die Segmente (33, 34) zweiteilig sind und beiderseits der zu führenden Falzprodukte (14) an Schienen (35, 36) angeordnet sind.

10. Vorrichtung nach Anspruch 1, dadurch gekennzeichnet, daß die Segmente (44) stabförmig ausgebildet sind.

11. Vorrichtung nach einem der Ansprüche 1 bis 9, dadurch gekennzeichnet, daß die Segmente aus dünnen Blechen, Kunststoff oder Pappe bestehen.

12. Vorrichtung nach den Ansprüchen 1 bis 10, dadurch gekennzeichnet, daß die aus Blechen oder Stäben bestehenden Segmente (1, 44) elastisch und an ihren Berührungsstellen (2, 3, 45, 46) miteinander verschweißt sind.

13. Vorrichtung nach einem der vorangehenden Ansprüche, dadurch gekennzeichnet, daß die Segmente (1) im zusammengeschobenen Zustand von einem Leerspeicher über einen gespreizten Entlade-, Belade- und Mischbereich (12) auseinanderzieh-oder schiebbar sind und im beladenen Zustand zusammengeschoben in einen Speicher (13) übergebbar sind.

14. Vorrichtung nach Anspruche (13), dadurch gekennzeichnet, daß die Speicher (11, 13) Kassetten (10) sind.

15. Vorrichtung nach Anspruch 1 und 10, dadurch gekennzeichnet, daß die drahtförmigen Segmente (44, 48) sich an einer Führung (47, 49) abstützen und von dieser geführt werden.

16. Vorrichtung nach einem der vorangehenden Ansprüche 1, 4, 9 oder 12, dadurch gekennzeichnet, daß die Falzprodukte (14) beidseitig in an Schienen geführten Segmenten (39, 40) geführt sind, die jeweils unter den Falzrücken greifende V-förmige mit dem äußeren Bereich ihrer Schenkel (33, 34) mit den Segmenten (39, 40) verbundene elastische Halterungen (37, 38) aufweisen.

17. Vorrichtung nach Anspruch 1, dadurch gekennzeichnet, daß die Segmente (59) etwa parallel verlaufen und mittels elastischer V-förmiger Verbindungen (60, 61) auseinander- und zusammenschiebbar sind.

18. Vorrichtung nach Anspruch 17, dadurch gekennzeichnet, daß zwischen den Segmenten (59) unter die Falzrücken greifende etwa V-förmige auf-und zugehende Tragnasen (62) angeordnet sind.

19. Vorrichtung nach Anspruch 1, dadurch gekennzeichnet, daß die etwa parallel verlaufenden Segmente (56) über elastische Federn (57) miteinander verbunden sind.

20. Vorrichtung nach Anspruch 19, dadurch gekennzeichnet, daß zwischen den Segmenten (56) Tragnasen (58) angeordnet sind.

21. Vorrichtung nach einem der vorangehenden Ansprüche, dadurch gekennzeichnet, daß die Segmente einzeln oder gruppenweise codiert sind.

## Revendications

1. Dispositif pour soulever et transférer des produits pliés avec des moyens disposés sous les appareillages de transport et de guidage qui pénétrent sous les dos de plis, caractérisé par au moins un support guidé sur les appareillages de transport et de guidage (8, 9) et susceptible d'être écarté et resserré par glissement ou traction qui entoure des segments (1, 33, 34) qui constituent une forme en zig-zag ou en accordéon, qui sont reliés les uns aux autres par des articulations sur des positions 2, 3 supérieures et inférieures de contact ou qui sont eux-mêmes élastiques, de sorte que l'écartement des segments (1, 33, 34) entraîne aussi l'écartement des produits pliés (6, 14) suspendus ou reposant en comble en selle ou en forme de V entre deux segments (1, 33, 34).

2. Dispositif selon la revendication 1, caractérisé en ce que l'on dispose l'un au-dessus de l'autre deux supports et en ce que dans l'état écarté des segments (1) dû à la déviation ou au coincement latéraux des segments (1) du support supérieur des produits pliés (6) peuvent être transférés du support supérieur au support inférieur.

3. Dispositif selon la revendication 1, caractérisé en ce que deux supports sont disposés l'un près de l'autre et dans l'état écarté des segments (22) des produits pliés (20) peuvent être transférés d'un support à l'autre au moyen de griffes (20).

4. Dispositif selon la revendication 1, caractérisé en ce que les appareillages (35, 36) de transport et de guidage entourent des rails (35, 36) dont le tracé suit la direction de transport et qui sont disposés sur les deux côtés des produits pliés (14), la distance de ces rails dans la zone de la position (12) de tranfert aumentant de telle façon que les produits pliés 14 tombent entre les segments (39, 40) disposés latéralement.

5. Dispositif selon la revendication 1, caractérisé en ce que les segments (1) présentent une structure en forme de U et qu'en les basculant et en les glissant d'un côté et de l'autre les produits pliés suspendus à leurs côtés tombent entre ceux-ci.

6. Dispositif selon la revendication 1, caractérisé en ce que les segments (29) en forme de U présentent sur leurs côtés (27, 28) en-dessous des dos de plis des nez (24, 25) pénètrent sous les dos de plis et en ce que leurs côtés (27, 28) peuvent être déviés ou tournés vers l'extérieur et en ce que les produits pliés (26) peuvent être libérés et écartés quand les segments (29) sont guidés au-dessus d'une zone coudée (32) par déviation latérale des côtés (27, 28).

7. Dispositif selon l'une des revendications 5 ou 6, caractérisé en ce que des rails (8, 9) de guidage pénètrent dans les côtés des segments (1) en forme de U.

8. Dispositif selon la revendication 1 ou 2, caractérisé en ce que les segments (22) présentent dans la zone médiane des évidements dans lequels pénètrent des griffes (20) pour enlever les produits pliés (19).

9. Dispositif selon les revendications 1 et 4, caractérisé en ce que les segments (33, 34) sont en deux parties et sont disposés sur des rails (35, 36) des deux côtés des produits pliés (14) à guider.

10. Dispositif selon la revendication 1, caractérisé en ce que les segments (44) présentent une structure de tiges.

11. Dispositif selon l'une des revendications 1 à 9, caractérisé en ce que les segments sont constitués de tôles minces, de matière plastique ou de carton.

12. Dispositif selon les revendications 1 à 10, caractérisé en ce que les segments (1, 44) constitués de tôles ou de tiges sont élastiques et soudés l'un à l'autre à leurs points de contact (2, 3, 45, 46).

13. Dispositif selon l'une des revendications précédentes, caractérisé en ce que les segments (1) dans l'état resserré peuvent être écartés l'un de l'autre par traction ou glissement à partir d'un magasin (11) vide au-dessus d'une zone (12) de déchargement, de chargement ou mixte et qu'ils peuvent être transférés resserrés dans l'état chargé dans un magasin (13).

14. Dispositif selon la revendication 13, caractérisé en ce que les magasins (11, 13) sont des cassettes (10).

15. Dispositif selon les revendications 1 et 10, caractérisé en ce que les segments (44, 48) en forme de fils s'appuient sur un guidage (47, 49) et sont guidés par celui-ci.

16. Dispositif selon l'une des revendications 1, 4, 9 ou 12 précédentes, caractérisé en ce que les produits pliés (14) sont guidés des deux côtés dans des segments (39, 40) guidés sur des rails, qui présentent des supports élastiques (37, 38) en forme de V pénétrant respectivement en-dessous des dos de plis, et reliés avec les segments (39, 40) par la zone extérieure de leurs côtés (33, 34).

17. Dispositif selon la revendication 1, caractérisé en ce que les segments (59) possèdent des tracés à peu près parallèles et peuvent être écartés l'un de l'autre ou resserés par glissement au moyen de liaisons élastiques (60, 61) en forme de V.

18. Dispositif selon la revendication 17, caractérisé en ce qu'entre les segments (59) sont disposés des nez-supports (62) approximativement en forme de V qui s'ouvrent et se ferment et pénètrent en-dessous des dos de plis.

19. Dispositif selon la revendication 1, caractérisé en ce que les segments (56) de tracés à peu près parallèles sont reliés l'un à l'autre par des ressorts élastiques (57).

20. Dispositif selon la revendication 19, caractérisé en ce que des nez-supports (58) sont disposés entre les segments (56).

21. Dispositif selon l'une des revendications précédentes, caractérisé en ce que les segments sont codés individuellement ou en groupes.

## Claims

1. Device for receiving and conveying folded products having means arranged on carrying and guiding devices engaging beneath their folded spines, characterised by at least one carrier, guided on the carrying and guiding devices (8, 9), which can be pushed or pulled apart or together, and includes segments (1, 33, 34) forming a zig-zag or concertina shape, the segments being jointedly connected to each other at upper and lower points of contact (2, 3) or being themselves resilient so that the folded products (6, 14) suspended or lying on or between two segments (1, 33, 34) in a ridge- or V-shape are also spread out when the segments (1, 33, 34) are spread out.

2. Device according to claim 1, characterised in that two carriers are arranged one above the other and in the spread-out state of the segments (1) folded products (6) can be transferred from the upper to the lower carrier by lateral tilting or deflecting of the segments (1) of the upper carrier.

3. Device according to claim 1, characterised in that two carriers are arranged next to each other and in the spread-out state of the segments (22) folded products (19) can be transferred from one to the other carrier by means of grippers (20).

4. Device according to claim 1, characterised in that the carrying and guiding devices (35, 36) include rails (35, 36) arranged to extend in the transport direction on both sides of the folded products (14), the spacing of these rails being increased in the region of the transfer point (12) so that the folded products (14) fall through between laterally arranged segments (39, 40).

5. Device according to claim 1, characterised in that the segments (1) are U-shaped and in that through their alternate tilting and moving the folded products suspended on the arms fall between these.

6. Device according to claim 1, characterised in that on their arms (27, 28) the U-shaped segments (29) have lugs (24, 25) engaging below the folded spine, and these arms (27, 28) can be laterally deflected outwards or turned out and the folded products (26) can be released and spread out as the segments (29) are guided over an arcuate area (32) during the lateral deflection of the arms (27, 28).

7. Device according to one of claims 5 or 6, characterised in that guide rails (8, 9) engage on the arms of the U-shaped segments (1).

8. Device according to claim 1 or 2, characterised in that the segments (22) have recesses in the middle area into which grippers (20) engage for removal of the folded products (19).

9. Device according to claim 1 and 4, characterised in that the segments (33, 34) are in two parts and are arranged on rails (35, 36) on both sides of the folded products (14) to be guided.

10. Device according to claim 1, characterised in that the segments (44) are rod-shaped.

11. Device according to one of claims 1 to 9, characterised in that the segments are of thin sheet metal, plastic or cardboard.

12. Device according to claims 1 to 10, characterised in that the segments (1, 44) made of sheet metal or rods are resiliently welded to each other at their points of contact (2, 3, 45, 46).

13. Device according to one of the preceding claims, characterised in that in the pushed-together state the segments (1) can be pulled or pushed apart from an empty storage area over a spread-out unloading, loading and mixing area (12) and, pushed together in the loaded state, can be transferred into a storage area (13).

14. Device according to claim 13, characterised in that the storage areas (11, 13) are cassettes (10).

15. Device according to claim 1 and 10, characterised in that the wire-shaped segments (44, 48) are supported on a guide way (47, 49) and are guided by it.

16. Device according to one of the preceding claims 1, 4, 9 or 12, characterised in that the folded products (14) are guided on both sides in segments (39, 40) guided on rails, the segments respectively having V-shaped resilient holding means (37, 38) engaging respectively below the folded backs and connected to the segments (39, 40) with the outer area of their arms (33, 34).

17. Device according to claim 1, characterised in that the segments (59) extend approximately parallel and can be pushed apart and together by means of resilient V-shaped connections (60, 61).

18. Device according to claim 17, characterised in that between the segments (59) there are arranged carrying lugs (62) engaging under the folded spines and opening and closing approximately in a V-shape.

19. Device according to claim 1 characterised in that the segments (56) extending approximately parallel are joined together by means of resilient springs (57).

20. Device according to claim 19, characterised in that carrying lugs (58) are arranged between the segments (56).

21. Device according to one of the preceding claims, characterised in that the segments are coded individually or in groups.
